# EUROPÄISCHE PATENTSCHRIFT

(11) **EP 1 265 803 B1**
(45) Veröffentlichungstag und Bekanntmachung des Hinweises auf die Patenterteilung: **05.04.2006**
(21) Anmeldenummer: 01916926.7
(22) Anmeldetag: 16.03.2001
(51) Int. Cl.: B65H 23/32

(54) **WENDESTANGENANORDNUNG UND VERFAHREN ZUM UMLENKEN EINER WARENBAHN**
ANGLE BAR ASSEMBLY AND METHOD FOR DEVIATING A MATERIAL WEB
DISPOSITIF DE BARRES DE RETOURNEMENT ET PROCEDE DE DEVIATION D'UNE BANDE DE MATERIAU

(30) Priorität: 22.03.2000 DE 10014257; 11.05.2000 DE 10022964
(43) Veröffentlichungstag der Anmeldung: 18.12.2002
(73) Patentinhaber: Koenig & Bauer Aktiengesellschaft, 97080 Würzburg (DE)
(72) Erfinder: WEIS, Anton, 64653 Lorsch (DE)
(86) Internationale Anmeldenummer: PCT/DE2001/001015
(87) Internationale Veröffentlichungsnummer: WO 2001/070608

(56) Entgegenhaltungen:
- EP-A- 0 342 491
- DE-A- 4 117 094
- DE-A- 19 640 978
- DE-U- 8 717 253
- US-A- 3 434 639
- US-A- 3 809 303

## Beschreibung

Die Erfindung betrifft eine Wendestangenanordnung und Verfahren zum Umlenken einer Warenbahn gemäß dem Oberbegriff des Anspruches 1 oder 9.

In Rotationsdruckmaschinen werden im allgemeinen Materialbahnen, insbesondere Papierbahnen bedruckt, deren Breite ein Vielfaches der Breite des fertigen Druckerzeugnisses beträgt. Um aus der bedruckten Bahn das fertige Druckerzeugnis herzustellen, ist es notwendig, diese Bahn in eine Mehrzahl von Teilbahnen zu zerschneiden, die zunächst parallel zueinander geführt werden, die aber übereinandergelegt werden müssen, um dann zum fertigen Druckerzeugnis, meist durch Falzen in Längs- und Querrichtung und Querschneiden, weiterverarbeitet zu werden.
Beim Querschneiden der übereinandergelegten Materialbahnen ist es wichtig, dass Druckseiten auf den einzelnen Materialbahnen exakt in Phase zueinander ausgerichtet sind, so dass beim Querschneiden alle Materialbahnen jeweils an einer Grenze zwischen zwei Seiten durchtrennt werden. Zu diesem Zweck werden Registerwalzen eingesetzt, deren Verstellbarkeit es ermöglicht, die Länge des Weges einer Materialbahn durch die Wendestangenanordnung jeweils so einzustellen, dass auf den verschiedenen Bahnen Seiten, die zu einer Signatur verarbeitet werden sollen, exakt übereinander zu liegen kommen.

Ein Beispiel einer solchen Wendestangenanordnung ist aus US 37 34 487 A bekannt. Diese Wendestangenanordnung umfasst eine erste Wendestange, die quer zu einer Zufuhrrichtung der umzulenkenden Materialbahn verschiebbar ist, sowie zwei Registerwalzen und eine Registerwalze. Die Registerwalze ist in einer unterhalb der Wendestange liegenden Ebene verschiebbar. Wenn eine große Zahl von Materialbahnen übereinandergelegt werden soll, so wird hierzu ein Stapel von übereinander angeordneten Wendestangenanordnungen eingesetzt. Es genügt jedoch bereits eine geringe Zahl von übereinanderzulegenden Materialbahnen, damit dieser Stapel bei der bekannten Wendestangenanordnung übermannshoch wird, was ihre Wartung und das Einziehen der Materialbahnen bei einem Auftragswechsel erheblich verkompliziert.

Durch die DE 38 16 900 A1 ist eine Einrichtung zum Versetzen von schmalen Papierbahnen in Form von Teilpapierbahnen bekanntgeworden.

Die DE-AS 17 61 899 zeigt höhenversetzte Wendestangen.

Die US 37 34 487 A zeigt zwei dreieckartig angeordnete Wendestangen, von denen eine Materialbahn auf eine Registerwalze führbar ist.

Die EP 0 784 590 B1 zeigt eine Wendeeinrichtung, bei der eine Führungswalze und die Wendestangen unterschiedlichen Durchmesser aufweisen. Die unter 90° zueinander angeordneten Wendestangen weisen gleichen Durchmesser auf.

Die EP 0 342 491 A2 die als nächister stand der technik auzusehen ist offenbart eine Wendestangenanordnung mit einer von einer Materialbahn umschlungenen ersten Wendestange und einer von der Materialbahn umschlungenen Registerwalze. Dabei sind die Wendestangen und die Registerwalze überdeckungsfrei angeordnet.

Die US 34 34 639 A und die US 38 09 303 A zeigen Wendestangenanordnungen, wobei mehrere Wendestangen von einer Materialbahn umschlungen sind und neben den Wendestangen Umlenkwalzen überdeckungskei angeordnet sind.

Durch die DE 87 17 253 U1 ist eine Vorrichtung zum Umlenken von Teilbahnen bekannt. Dabei sind an einem gemeinsamen schwenkbaren Halter zwei einseitig gelagerte Wendestangen angeordnet.

Der Erfindung liegt die Aufgabe zugrunde, eine Wendestangenanordnung und Verfahren zum Umlenken einer Warenbahn zu schaffen.

Die Aufgabe wird erfindungsgemäß durch die kennzeichnenden Merkmale des Anspruches 1 oder 9 gelöst.

Die mit der Erfindung erzielbaren Vorteile bestehen insbesondere darin, dass die Bauhöhe der Wendestangenanordnung klein gehalten werden kann, so dass die Zahl der Wendestangenanordnungen, die innerhalb einer vorgegebenen Bauhöhe übereinander montiert werden können, vergrößert ist. So kann die Zahl von Materialbahnen, die in einem Stapel von Wendestangenanordnungen übereinandergelegt werden können, vergrößert werden, ohne dass dafür der Stapel eine Höhe haben muss, die es einer Bedienungsperson schwierig macht, einzelne Wendestangenanordnungen des Stapels zu erreichen, um diese zu warten oder eine Materialbahn einzuziehen.

Ein zwischen der ersten Wendestange und der Registerwalze verlaufender Abschnitt der Bahn definiert eine erste Ebene, die bei den herkömmlichen Wendestangenanordnungen im wesentlichen horizontal ist. Da die Wendestange und die Registerwalze, betrachtet aus einer zu dieser Ebene senkrechten Richtung, nicht überlappen, können sie, betrachtet aus einer zu der Ebene parallelen Richtung, überlappend angeordnet werden, so dass die Bauhöhe reduziert werden kann.

Eine besonders effektive Nutzung des zur Verfügung stehenden Bauvolumens ergibt sich, wenn die erste Wendestange und die Registerwalze auf einer gleichen Seite dieser ersten Ebene angeordnet sind.

Wenn die Registerwalze einen größeren Durchmesser als die erste Umlenkstange aufweist, so kann die um die Umlenkstange und die Registerwalze herumgeführte Materialbahn die Umlenkstange kreuzend abgeführt werden, ohne dass hierfür zusätzliche Umlenkelemente erforderlich sind.

Für eine Wendestangenanordnung mit zur Einlaufrichtung der Bahn paralleler Auslaufrichtung wird eine zweite Wendestange benötigt, und die Materialbahn ist zweckmäßigerweise der Reihe nach um die erste Wendestange, die Registerwalze und die zweite Wendestange herumschlingbar.

Wenn wenigstens eine der zwei Wendestangen aus einer zu der anderen Wendestange parallelen Orientierung in eine orthogonale Orientierung umstellbar ist, so erlaubt dies, die Wendestangenanordnung wahlweise mit paralleler oder mit antiparalleler Ein- und Auslaufrichtung zu betreiben.

Eine schnelle und exakte Umstellung der Orientierung der umstellbaren Wendestange wird erreicht, wenn die Wendestange um eine Achse drehbar ist, die die Wendestange in einem Abstand von einem ihrer Längsenden schneidet, und an diesem Längsende eine Markierung angebracht ist, die in der parallelen bzw. der orthogonalen Orientierung mit jeweils einer von zwei komplementären Markierungen an einem Träger der Wendestange in Deckung bringbar ist. So genügt es, beim Umstellen der Wendestange die Deckungsgleichheit der Markierungen zu überprüfen, um sicher zu sein, dass die Wendestange exakt winkeleingestellt ist.

Zusätzlich vereinfacht ist das exakte Einstellen der Wendestange dann, wenn die Markierungen eine Raumform aufweisen und in formschlüssigen Eingriff bringbar sind. Bei einer solchen Konstruktion garantiert bereits der Eingriff der Markierungen eine exakte Ausrichtung der Wendestange, ohne dass die Ausrichtung von einer Bedienungsperson aufwendig überprüft werden muss.

Ausführungsbeispiele der Erfindung sind in den Zeichnungen dargestellt und werden im folgenden näher beschrieben.

Es zeigen:
- Fig. 1: eine schematische Draufsicht auf eine Wendestangenanordnung gemäß der vorliegenden Erfindung,
- Fig. 2: eine Ansicht der Wendestangenanordnung aus Fig. 1 aus der Richtung des Pfeils 11 in Fig. 1;
- Fig. 3: einen Stapel von Wendestangenanordnungen zum Übereinanderlegen einer Mehrzahl von Materialbahnen;
- Fig. 4: eine Ansicht einer zweiten Ausgestaltung der Wendestangenanordnung, betrachtet aus der gleichen Perspektive wie bei Fig. 2;
- Fig. 5: eine Ansicht einer dritten Ausgestaltung der Wendestangenanordnung.

Fig. 1 zeigt eine Draufsicht auf eine Wendestangenanordnung gemäß einer ersten Ausgestaltung der vorliegenden Erfindung. Zwischen zwei Seitengestellen 01, die mit entsprechenden Seitengestellen eines der Wendestangenanordnung vorgegliederten (nicht dargestellten) Längsschneidapparates verbunden sind, erstrecken sich, vertikal in verschiedenen Ebenen gestaffelt, zwei Führungsprofile 02, an denen jeweils ein Träger 03; 04 für eine Wendestange 06 bzw. 07 verschiebbar und arretierbar angeordnet ist. Die Seitengestelle 01 der Wendestangenanordnung fluchten annähernd mit den Seitengestellen von Druckeinheiten einer zugehörigen Rotationsdruckmaschine. Eine erste dieser Wendestangen 07 ist hier mit ihrem Träger 04 an einem Längsende starr verbunden. Die zweite Wendestange 06 ist mit ihrem Träger 03 durch einen um eine horizontale, zur Ebene der Fig. 1 parallele Achse drehbaren Schaft 09 verbunden, wobei die Achse die zweite Wendestange 06 in einem Abstand von deren dem Träger 03 zugewandten Längsende 11 kreuzt. Der Schaft 09 ist mit Hilfe eines am Träger 03 angebrachten Spannhebels 12 feststellbar. Der Träger 03 weist zwei Markierungen 13 auf, die hier als Vorsprünge ausgebildet sind, deren genaue Position am Träger 03 in drei Raumrichtungen justierbar ist. Die zweite Wendestange 06 trägt an ihrem Längsende 11 eine komplementäre Markierung in Form einer Aussparung, die so geformt ist, dass sie einen formschlüssigen Eingriff einer der Markierungen 13 ermöglicht. Durch geeignete Justage der Position der Markierungen 13 kann sichergestellt werden, dass die zweite Wendestange 06 in ihrer in der Fig. 1 gezeigten Position exakt parallel zur ersten Wendestange 07 ist, oder, nach Schwenken der zweiten Wendestange 06 um 180° um die Achse des Schaftes 09 und in Eingriff bringen der Markierungen 13 exakt orthogonal zur ersten Wendestange 07 orientiert ist.

Die Träger 03; 04 weisen jeweils einen Anschlußstutzen 08 für Druckluft auf, die durch Bohrungen im Träger 03 oder 04 in die Wendestange 06 bzw. 07 geleitet wird und durch Bohrungen an der Umfangsfläche der Wendestange 06 bzw. 07 austritt, um ein Luftkissen zwischen der Wendestange 06; 07 und einer um sie herumgeschlungenen Materialbahn 22 zu bilden.

Jeweils seitlich außerhalb der Seitengestelle 01 sind auf der Seite der ersten Wendestange 07 eine Registerwalze 14 und auf der Seite der zweiten Wendestange 06 eine Umlenkwalzenanordnung 16 montiert Die Registerwalze 14 ist an einem an einer Schiene 17 verschiebbaren Gleitstein 18 montiert. Ein mit dem Gleitstein 18 fest verbundener Gewindekörper 19 ist mit einer Gewindestange 21 im Eingriff, die durch einen (nicht dargestellten) Motor drehantreibbar ist, um die Registerwalze 14 in Richtung des Doppelpfeils P zu verschieben. Die Registerwalze 14 ist außerhalb jeweils einer von dem jeweiligen Seitengestell zugehöriger Druckeinheiten festgelegten Ebene und außerhalb eines zwischen den Ebenen liegenden Raumes angeordnet.

Die Materialbahn 22 ist in der Fig. 1 transparent dargestellt; lediglich ihre Ränder sind durch dick durchgezogene Linien herausgehoben. Die Materialbahn 22 ist der Reihe nach um die zweite Wendestange 06, die Umtenkwalzenanordnung 16, die Registerwalze 14 und die erste Wendestange 07 herumgeschlungen. Für die Zwecke der vorliegenden Beschreibung wird angenommen, dass sie in Richtung eines Pfeils T bewegt wird; selbstverständlich wäre auch eine Bewegung in entgegengesetzter Richtung möglich. Ein einlaufender Abschnitt 23 erstreckt sich vom Eingang der Wendestangenanordnung bis zur zweiten Wendestange 06. Wie insbesondere in Fig. 2 zu erkennen ist, umschlingt die Materialbahn 22 die zweite Wendestange 06 von oben nach unten, erreicht die Umlenkwalzenanordnung 16, wird dort um 180° umgelenkt und verläuft in einem geringen Abstand von der Unterseite der zweiten Wendestange 06 quer durch die gesamte Wendestangenanordnung bis hin zur Oberseite der Registerwalze 14. Von der Unterseite der Registerwalze 14 erstreckt sich ein Abschnitt 26 der Materialbahn 22 in einer Ebene E zur Unterseite der ersten Wendestange 07. Die Materialbahn 22 umschlingt die erste Wendestange 07 von unten nach oben, so dass ein auslaufender Abschnitt 24 der Materialbahn 22 schließlich ausgehend von der Oberseite der Wendestange 07 die Wendestangenanordnung verlässt.

Wie man leicht sieht, ermöglicht die Anordnung der Umlenkwalzenanordnung 16 und der Registerwalze 14 seitlich versetzt jenseits der Seitengestelle 01 und außerhalb des Bewegungsbereiches der Wendestangen 06, 07 entlang der Führungsprofile 02, die Bauhöhe der Wendestangenanordnung gering zu halten. Da der Durchmesser der Registerwalze 14 größer als der der ersten Wendestange 07 ist, können beide auf der gleichen Seite der Ebene E angeordnet sein, was zu einer weiteren Reduzierung der Bauhöhe beiträgt. Da sowohl die Registerwalze 14 als auch die erste Wendestange 07 oberhalb der Ebene E liegen, die durch den sich zwischen Registerwalze 14 und erster Wendestange 07 erstreckenden Abschnitt 26 der Materialbahn 22 definiert ist, kann der Höhenunterschied zwischen einlaufendem und auslaufendem Abschnitt 23, 24 noch geringer gehalten werden, als es der Bauhöhe der Wendestangenanordnung entspricht.

Fig. 3 zeigt stark schematisiert einen Stapel, in dem eine Mehrzahl von Wendestangenanordnungen 27 vom in Fig. 1 und 2 gezeigten Typ übereinander angeordnet sind, gesehen aus Richtung des Pfeils IV in Fig. 1. Der Stapel umfasst hier vier übereinanderliegende Wendestangenanordnungen 27, ihre Zahl kann aber auch größer oder kleiner sein. Jeder Wendestangenanordnung 27 ist eine Spannwalzenanordnung 28 zum Gespannthalten zweiter Materialbahnen 22; 29 zugeordnet, die von einer (nicht gezeigten) Schneideinrichtung parallel zugeführt werden. Die Materialbahn 22 wird über die Wendestangenanordnung 27 zu einer ersten Umlenkwalze 31 geführt, die zweite Materialbahn 29 geht von der Spannwalzenanordnung 28 direkt zu einer Umlenkwalze 32. Mit Hilfe der Wendestangenanordnung 27 wird der seitliche Versatz zwischen den zwei Materialbahnen 22; 29 ausgeglichen, so dass diese mit exakt überlappenden Rändern und, durch geeignete Einstellung der Position der Registerwalze 14, auch in Phase miteinander einem (nicht gezeigten) Falzapparat zum Falzen und Schneiden zugeführt werden können.

Fig. 4 zeigt eine zweite Ausgestaltung der Wendestangenanordnung, gesehen in der gleichen Perspektive wie in Fig. 2. Bei der Ausgestaltung der Fig. 4 wird der einlaufende Abschnitt 23 der Materialbahn 22 an die Unterseite der zweiten Wendestange 06 herangeführt, umschlingt diese von unten nach oben, umrundet dann von oben nach unten eine Umlenkwalze 33, die die Umlenkwalzenanordnung 16 aus Fig. 2 ersetzt, erreicht die in Richtung des Pfeils P verschiebbare Registerwalze 14 und verläuft von dort an wie mit Bezug auf Fig. 2 beschrieben. Der Höhenunterschied zwischen einlaufendem und auslaufendem Abschnitt 23 bzw. 24 ist bei dieser Variante minimal.

Fig. 5 zeigt eine Ansicht einer dritten Ausgestaltung der Wendestangenordnung in einer Perspektive analog der der Fig. 2 und 4. Wie bereits bei der zweiten Ausgestaltung der Fig. 4 sind hier Elemente, die Elementen der ersten Ausgestaltung entsprechen und mit Bezug auf Fig. 1 und 2 bereits beschrieben sind, mit gleichem Bezugszeichen bezeichnet und nicht erneut beschrieben. Bei dieser dritten Ausgestaltung ist die Bauhöhe der Wendestangenanordnung weiter reduziert, indem beide Wendestangen 06; 07 in einer gleichen Ebene E angeordnet sind. Einlaufender und auslaufender Abschnitt 23; 24 befinden sich auf gleichem Niveau. Die (in der Fig. 5 nicht sichtbaren) Träger 03; 04 sind an einem einzigen Führungsprofil 02 montiert. Während bei den zwei zuvor beschriebenen Varianten die zwei Wendestangen 06; 07 beliebig nahe aneinander herangerückt werden können und sogar übereinander hinweg verschoben werden können, ist dies bei der Variante der Fig. 5 nicht möglich. Eine wesentliche Einschränkung in der Brauchbarkeit ist damit jedoch nicht verbunden, da Materialbahnen 22, die mit Hilfe der Wendestangenanordnung übereinandergelegt werden sollen, in den meisten Fällen aus einer einheitlichen Bahn durch Längsschneiden erhaltene Teilbahnen sind, die, um sie übereinander legen zu können, um wenigstens ihre eigene Breite verschoben werden müssen. Der hierfür erforderliche Abstand der Wendestangen 06; 07 kann auch bei dieser dritten Ausgestaltung leicht eingestellt werden. Um die Ausgestaltung der Fig. 5 zum Parallelverschieben einer Bahn wahlweise in entgegengesetzte Richtungen gebrauchen zu können, genügt es, dass beide Wendestangen 06; 07 so wie mit Bezug auf Fig. 1 für die zweite Wendestange 06 beschrieben, umstellbar sind, so dass die Wendestangenanordnung in ihr Spiegelbild überführbar ist.

Alle Wendestangen 06; 07, Umlenkstangen 16; 33 und die Registerwalzen 14 sind vorzugsweise als Kragarm ausgebildet, d. h. lediglich ein Ende ist gelagert.

### Bezugszeichenliste

- 01: Seitengestell
- 02: Führungsprofil
- 03: Träger
- 04: Träger
- 05: -
- 06: Wendestange, zweite
- 07: Wendestange, erste
- 08: Druckluftleitung
- 09: Schaft
- 10: -
- 11: Längsende
- 12: Spannhebel
- 13: Markierung
- 14: Registerwalze
- 15: -
- 16: Umlenkwalzenanordnung
- 17: Schiene
- 18: Gleitstein
- 19: Gewindekörper
- 20: -
- 21: Gewindestange
- 22: Materialbahn
- 23: Abschnitt, einlaufender (22)
- 24: Abschnitt, auslaufender (22)
- 25: -
- 26: Abschnitt (22)
- 27: Wendestangenanordnung
- 28: Spannwalzenanordnung
- 29: Materialbahn
- 30: -
- 31: Umlenkwalze
- 32: Umlenkwalze
- 33: Umlenkwalze

- P: Doppelpfeil, Richtung
- T: Pfeil, richtung
- E: Ebene

## Patentansprüche

1. Wendestangenanordnung mit einer von einer Materialbahn (22) umschlingbaren ersten Wendestange (07) zum Umlenken der Laufrichtung der Materialbahn (22) und einer von der Materialbahn (22) umschlingbaren Registerwalze (14), wobei ein zwischen der ersten Wendestange (07) und der Registerwalze (14) verlaufender Abschnitt (26) der Materialbahn (22) eine erste Ebene (E) definiert, wobei, betrachtet aus einer zu der Ebene (E) senkrechten Richtung, die erste Wendestange (07) und die Registerwalze (14) überdeckungsfrei angeordnet sind, **dadurch gekennzeichnet, dass** sowohl die Registerwalze (14) als auch die Wendestangen (07) einseitig gelagert sind.

2. Wendestangenanordnung nach Anspruch 1, **dadurch gekennzeichnet, dass** die Registerwalze 14 außerhalb parallel zur Transportrichtung (T) der Materialbahn (22) angeordneter Seitengestelle (01) angeordnet ist.

3. Wendestangenanordnung nach Anspruch 1, **dadurch gekennzeichnet, dass** die erste Wendestange (07) und die Registerwalze (14) auf einer gleichen Seite der Ebene (E) angeordnet sind.

4. Wendestangenanordnung nach Anspruch 1 oder 3, **dadurch gekennzeichnet, dass** die Registerwalze (14) einen größeren Durchmesser aufweist als die erste Wendestange (07).

5. Wendestangenanordnung nach Anspruch 1, **dadurch gekennzeichnet, dass** die Wendestangenanordnung eine zweite Wendestange (06) umfasst und dass die Materialbahn (22) der Reihe nach um die erste Wendestange (07), die Registerwalze (14) und die zweite Wendestange (06) herumschlingbar ist.

6. Wendestangenanordnung nach Anspruch 5, **dadurch gekennzeichnet, dass** wenigstens eine der zwei Wendestangen (06) aus einer zu der anderen Wendestange (07) parallelen Orientierung in eine orthogonale Orientierung umstellbar ist.

7. Wendestangenanordnung nach Anspruch 6, **dadurch gekennzeichnet, dass** die umstellbare Wendestange (06) um eine Achse drehbar ist, die die Wendestange (06) in einem Abstand von einem ihrer Längsenden (11) schneidet, und dass an dem Längsende (11) eine Markierung (13) angebracht ist, die in der parallelen bzw. der orthogonalen Orientierung mit jeweils einer von zwei komplementären Markierungen (13) an einem Träger (03) der Wendestange (06) in Deckung bringbar ist.

8. Wendestangenanordnung nach Anspruch 7, **dadurch gekennzeichnet, dass** die Markierungen (13) eine Raumform aufweisen und in formschlüssigen Eingriff bringbar sind.

9. Verfahren zum Umlenken einer Warenbahn (22) mit folgenden Schritten:
- die in Transportrichtung (T) ankommende Materialbahn (22) wird auf die Oberseite einer ersten Wendestange (06) geführt;
- diese Materialbahn (22) wird von der ersten Wendestange (06) quer zur Transportrichtung (T) umgelenkt und
- von der Unterseite der ersten Wendestange (06) auf die Unterseite einer Umlenkwalze (16) geführt,
- die quer zur Transportrichtung verlaufende Materialbahn (22) wird von der Umlenkwalze (16) um 180° umgelenkt und von der Oberseite der Umlenkwalze (16) auf die Oberseite einer Registerwalze 14 geführt,
- die Materialbahn (22) wird von der Registerwalze 14 um 180° umgelenkt und von der Unterseite der Registerwalze 14 auf die Unterseite einer zweiten Wendestange (07) geführt,
- die Materialbahn (22) wird von der Oberseite der zweiten Wendestange (07) in Transportrichtung (T) umgelenkt.

10. Verfahren nach Anspruch 9, **dadurch gekennzeichnet, dass** die quer zur Transportrichtung (T) verlaufende Materialbahn (22) oberhalb der ersten Wendestange (06) und der zweiten Wendestange (07) geführt wird.

11. Verfahren nach Anspruch 9, **dadurch gekennzeichnet, dass** die quer zur Transportrichtung (T) verlaufende Materialbahn (22) zwischen der ersten Wendestange (06) und der zweiten Wendestange (07) geführt wird.

## Claims

1. A turner-bar arrangement with a first turner bar (07) able to have a web of material (22) wrapped around it in order to reverse the running direction of the web of material (22) and a register roller (14) able to have the web of material (22) wrapped around it, wherein a portion (26) of the web of material (22) running between the first turner bar (07) and the register roller (14) defines a first plane (E), wherein the first turner bar (07) and the register roller (14) are arranged without overlapping as viewed from a direction perpendicular to the plane (E), **characterized in that** both the register roller (14) and the turner bars (07) are mounted on one side.

2. A turner-bar arrangement according to Claim 1, **characterized in that** the register roller (14) is arranged outside a lateral stand (01) arranged parallel to the conveying direction (T) of the web of material (22).

3. A turner-bar arrangement according to Claim 1, **characterized in that** the first turner bar (07) and the register roller (14) are arranged on the same side of the plane (E).

4. A turner-bar arrangement according to Claim 1 or 3, **characterized in that** the register roller (14) has a larger diameter than the first turner bar (07).

5. A turner-bar arrangement according to Claim 1, **characterized in that** the turner-bar arrangement comprises a second turner bar (06), and the web of material (22) is capable of being wrapped in sequence around the first turner bar (07), the register roller (14) and the second turner bar (06).

6. A turner-bar arrangement according to Claim 5, **characterized in that** at least one of the two turner bars (06) is capable of being reversed from an orientation parallel to the other turner bar (07) into an orientation at a right angle.

7. A turner-bar arrangement according to Claim 6, **characterized in that** the reversible turner bar (06) is rotatable about an axis which intersects the turner bar (06) at a distance from one of its longitudinal ends (11), and a marking (13), which is capable of being made to overlap in the parallel orientation or in the orientation at a right angle respectively with one of two complementary markings (13) on a carrier (03) of the turner bar (06) in each case, is attached to the longitudinal end (11).

8. A turner-bar arrangement according to Claim 7, **characterized in that** the markings (13) have a spatial shape and are capable of being brought into engagement with positive locking.

9. A method of reversing a web of material (22) with the following steps:
- the web of material (22) arriving in the conveying direction (T) is guided onto the top side of a first turner bar (06);
- the said web of material (22) is reversed by the first turner bar (06) transversely to the conveying direction (T), and
- is guided from the underside of the first turner bar (06) to the underside of a reversing roller (16);
- the web of material (22) running transversely to the conveying direction is reversed through 180° by the reversing roller (16) and is guided from the top side of the first turner bar (06) to the top side of a register roller (14),
- the web of material (22) is reversed through 180° by the register roller (14) and is guided from the underside of the register roller (14) to the underside of a second turner bar (07), and
- the web of material (22) is reversed from the top side of the second turner bar (07) into the conveying direction (T).

10. A method according to Claim 9, **characterized in that** the web of material (22) running transversely to the conveying direction (T) is guided above the first turner bar (06) and the second turner bar (07).

11. A method according to Claim 9, **characterized in that** the web of material (22) running transversely to the conveying direction (T) is guided between the first turner bar (06) and the second turner bar (07).

## Revendications

1. Dispositif à barres de retournement avec une première barre de retournement (07) susceptible d'être enlacée par une bande de matériau (22), pour dévier la direction de défilement de la bande de matériau (22), et un rouleau de registre (14) susceptible d'être enlacé par la bande de matériau (22), un tronçon (26), s'étendant entre la première barre de retournement (07), et le rouleau de registre (14), de la bande de matériau (22) définissant un premier plan (E), sachant que, en observant depuis une direction perpendiculaire au plan (E), la première barre de retournement (07) et le rouleau de registre (14) sont disposés sans recouvrement, **caractérisé en ce que**, tant le rouleau de registre (14), qu'également les barres de retournement (07) sont montés en palier sur un côté.

2. Dispositif à barres de retournement selon la revendication 1, **caractérisé en ce que** le rouleau de registre (14) est disposé à l'extérieur de bâtis latéraux (01) disposés parallèlement à la direction de transport (T) de la bande de matériau (22).

3. Dispositif à barres de retournement selon la revendication 1, **caractérisé en ce que** la première barre de retournement (07) et le rouleau de registre (14) sont disposés sur un même côté du plan (E).

4. Dispositif à barres de retournement selon la revendication 1 ou 3, **caractérisé en ce que** le rouleau de registre (14) présente un plus grand diamètre que la première barre de retournement (07).

5. Dispositif à barres de retournement selon la revendication 1, **caractérisé en ce que** le dispositif à barres de retournement comprend une deuxième barre de retournement (06), et **en ce que** la bande de matériau (22) est susceptible d'être passée successivement, pour enlacer la première barre de retournement (07), le rouleau de registre (14) et la deuxième barre de retournement (06).

6. Dispositif à barres de retournement selon la revendication 5, **caractérisé en ce qu'**au moins l'une des deux barres de retournement (06) est commutable, d'une orientation, parallèle à l'autre barre de retournement (07), en une orientation orthogonale.

7. Dispositif à barres de retournement selon la revendication 6, **caractérisé en ce que** la barre de retournement (06) commutable est susceptible de tourner autour d'un axe qui coupe la barre de retournement (06) à une distance vis-à-vis de l'une de ses extrémités longitudinales (11), et **en ce que**, sur l'extrémité longitudinale (11), est monté un taquet (13) susceptible d'être placé en recouvrement, dans l'orientation parallèle ou orthogonale, avec chaque fois l'un de deux taquets (13) complémentaires, sur un support (03) de la barre de retournement (06).

8. Dispositif à barres de retournement selon la revendication 7, **caractérisé en ce que** les taquets (13) présentent une forme tridimensionnelle et sont susceptibles d'être mis en prise par une liaison à ajustement de forme.

9. Procédé de renvoi d'une bande de matériau (22), comprenant les étapes suivantes :
- la bande de matériau (22), arrivant dans la direction de transport (T), est guidée sur la face supérieure d'une première barre de retournement (06);
- cette bande de matériau (22) est déviée, par la première barre de retournement (06), transversalement par rapport à la direction de transport (T),
- elle est guidée, de la face inférieure de la première barre de retournement (06) sur la face inférieure d'un rouleau de renvoi (16),
- la bande de matériau (22), s'étendant transversalement par rapport à la direction de transport, est déviée de 180° par le rouleau de renvoi (16) et guidée, de la face supérieure du rouleau de renvoi (16) à la face supérieure d'un rouleau de registre (14),
- la bande de matériau (22) est déviée à 180° par le rouleau de registre (14) et guidée, de la face inférieure du rouleau de registre (14) à la face inférieure d'une deuxième barre de retournement (07),
- la bande de matériau (22) est déviée dans la direction de transport (T), par la face supérieure de la deuxième barre de retournement (07).

10. Procédé selon la revendication 9, **caractérisé en ce que** la bande de matériau (22), s'étendant transversalement par rapport à la direction de transport (T), est guidée au-dessus de la première barre de retournement (06) et de la deuxième barre de retournement (07).

11. Procédé selon la revendication 9, **caractérisé en ce que** la bande de matériau (22), s'étendant transversalement par rapport à la direction de transport (T), est guidée entre la première barre de retournement (06) et la deuxième barre de retournement (07).
